# EUROPÄISCHE PATENTSCHRIFT

(11) **EP 2 694 753 B1**
(45) Veröffentlichungstag und Bekanntmachung des Hinweises auf die Patenterteilung: **25.09.2019**
(21) Anmeldenummer: 12726027.1
(22) Anmeldetag: 04.04.2012
(51) Int. Cl.: E04F 13/08, E04F 13/16

(54) **WANDVERKLEIDUNGSSYSTEM**
WALL COVERING SYSTEM
SYSTÈME D'HABILLAGE DE PAROI

(30) Priorität: 05.04.2011 DE 202011000799 U
(43) Veröffentlichungstag der Anmeldung: 12.02.2014
(73) Patentinhaber: Knauf Riessler GmbH & Co. KG, 74549 Wolpertshausen (DE)
(72) Erfinder: RIESSLER, Markus, 74549 Wolpertshausen (DE)
(74) Vertreter: Baur & Weber Patentanwälte PartG mbB
(86) Internationale Anmeldenummer: PCT/EP2012/056225
(87) Internationale Veröffentlichungsnummer: WO 2012/136731

(56) Entgegenhaltungen:
- EP-A1- 0 342 991
- WO-A2-2010/065034
- DE-A1- 1 800 034

## Beschreibung

Die Erfindung betrifft ein Wandverkleidungssystem mit einer Mehrzahl von plattenförmigen Wandverkleidungsmodulen.

Ein derartiges Wandverkleidungssystem ist beispielsweise aus der DE 20 2007 006 381 U1 bekannt. Bei diesem bekannten System ergänzen sich eine Mehrzahl von plattenförmigen Verkleidungsmodulen zu einer Fläche vor einer Wand. Zwischen horizontal und vertikal benachbarten rechteckigen Verkleidungsmodulen verbleiben schmale vertikale bzw. horizontale Fugen. Frontplatten der Verkleidungsmodule weisen mit ihren Vorderseiten von der Wand weg. An den Rückseiten sind als Haltestrukturen Falzleisten angeordnet, welche korrespondierend zu gleichfalls als Falzleisten ausgeführten Gegenstrukturen einer an der Wand befestigten Traganordnung dienen. Die Vorderseiten können in weitgehend beliebigem Dekor gestaltet sein. Die Frontplatten und die Haltestrukturen und Gegenstrukturen bestehen vorteilhafterweise aus unbrennbarem mineralischem Material und sind vorzugsweise als Gipsfaserplatten ausgeführt. Die DE 10 2008 060 157 A1 beschreibt ein Wandverkleidungsmodul mit schalldämmenden Eigenschaften, welches hinter einer eine Vielzahl von Öffnungen aufweisenden Frontplatte eine schalldämmende Einrichtung, insbesondere eine Fasermaterial enthaltende Kammer aufweist.

Aus der DE 18 00 034 A1 ist ein System zur Befestigung von Fassadenplatten bekannt, bei dem an Rückseiten von Verkleidungsplatten kastenförmige Befestigungselemente eingebaut sind, welche über freie Enden von Tragarmen gehängt werden. Eine Höhenverstellung zur vertikalen Justierung der Fassadenelemente ist durch eine schwenkbare Lagerung von Haltearmen innerhalb von in der Wand verankerten Hülsen möglich.

Aus der EP 0 342 991 A1 ist ein Wandverkleidungssystem mit in der Höhe verstellbaren Plattenelementen bekannt. Mit der Wand verbunden sind Halteklammern, in welche von oben Gegenelemente eingreifen, welche an den Rückseiten der Verkleidungsplatten befestigt sind.

Aus der WO 2010/065 034 A2 ist ein Wandverkleidungssystem bekannt, bei dem vor einer Wandfläche und von dieser um ein geringes Maß beabstandete Schienen befestigt sind, welche wieder ihrerseits als Träger für Halteklammern dienen. Die Halteklammern weisen eine nach oben gerichtete Plattenkante eines zur Wand parallelen Plattenabschnitts auf.

Für eine dekorative Frontseite der Wandverkleidung ist ein gleichmäßiger Verlauf der Fugen zwischen benachbarten Wandverkleidungsmodulen wünschenswert, wofür die einzelnen Verkleidungsmodule hinreichend gleichmäßig auszurichten sind.

Der Erfindung liegt die Aufgabe zugrunde, ein Wandverkleidungssystem anzugeben, bei welchem auf vorteilhafte Weise eine gleichmäßige Ausrichtung der einzelnen Verkleidungsmodule möglich ist.

Die Erfindung ist im unabhängigen Anspruch beschrieben. Die abhängigen Ansprüche enthalten vorteilhafte Ausgestaltungen und Weiterbildungen der Erfindung.

Durch die Betätigbarkeit der Verstellmittel zur Höhenverstellung des Verkleidungsmoduls in an der Traganordnung eingehängtem Zustand ergibt sich eine besonders vorteilhafte Möglichkeit einer nachträglichen, d. h. nach dem Einhängen der Verkleidungsmodule vorzunehmenden Feinjustierung der Höhenposition der Verkleidungsmodule. Hierdurch können insbesondere Ausrichtungstoleranzen der an der Wand befestigten Traganordnung in Kauf genommen und durch die nachträgliche Nachjustierung ausgeglichen werden.

Durch die Zugänglichkeit des Werkzeugansatzes der Verstellmittel von der Seite einer Fuge zwischen benachbarten Verkleidungsmodulen in einer gegen die Frontplatte in Richtung der zu verkleidenden Wand versetzten Position bleibt die typischerweise als Raumdekor ausgestaltete Vorderseite der Frontplatte ungestört. Die nach hinten versetzte Anordnung des Werkzeugansatzes vermindert auch die Gefahr, dass die Verstellmittel mutwillig unbefugt betätigt werden.

Die Haltestrukturen und die Traganordnung sind in Projektion senkrecht zur Wandfläche vorteilhafterweise vollständig durch die Frontplatte des Verkleidungsmoduls verdeckt und damit insbesondere in den Fugen nicht sichtbar. In vorteilhafter Ausführung weist das Verkleidungsmodul an der der Wand zuweisenden Rückseite entlang der Kanten der Frontplatten und vorzugsweise gegen diese Kanten um ein geringes Maß zur Plattenmitte hin versetzt Randleisten auf, welche im eingehängten Zustand des Verkleidungsmoduls einen die Haltestrukturen und die Gegenstrukturen der Traganordnung enthaltenden Raum umgeben. Die Drehachse eines drehbaren Werkzeugansatzes verläuft dann vorteilhafterweise durch eine solche Randleiste. Insbesondere kann der Werkzeugansatz der Verstellmittel gegen die der Fuge zuweisende Außenfläche der Randleiste vorzugsweise gegen die Randleiste selbst von der Fuge weg vertieft angeordnet sein. Der Werkzeugansatz ist erfindungsgemäß bezüglich des Verkleidungselements in von der Höhenverstellung unabhängiger Position, so dass eine Führung eines Werkzeugs durch eine Vertiefung oder Bohrung in der Randleiste erfolgen kann und dadurch eine einfache Handhabung eines Werkzeugs bei der Betätigung der Verstellmittel über dem Werkzeugansatz gewährleistet ist.

Vorteilhafterweise enthält ein Verkleidungsmodul an zwei in horizontaler Richtung entgegen gesetzten Endbereichen jeweils unabhängig voneinander betätigbare Verstellmittel, so dass eine Feinjustierung auch mit geringer Verkippung möglich ist.

Die Verkleidungsmodule bestehen vorteilhafterweise zumindest überwiegend aus unbrennbarem, insbesondere mineralischem Material. Insbesondere können die Frontplatten durch Gipsfaserplatten gebildet sein. Vorzugsweise besitzen solche Gipsfaserplatten eine Dichte von mehr als 1.500 kg/m³ und sind dadurch besonders geeignet für den Einsatz im öffentlichen Bereich, insbesondere in Schulen und Sporthallen. Die Verkleidungselemente können in vorteilhafter Ausführung hinter der Frontplatte eine schalldämmende Einrichtung, wie sie beispielsweise aus dem eingangs genannten Stand der Technik an sich bekannt ist, enthalten.

Um ein Verkleidungselement in der nach der Feinjustierung im eingehängten Zustand eingestellten Position zu fixieren, können vorteilhafterweise Sicherungsmittel vorgesehen sein, welche eine unbeabsichtigte Verlagerung aus der eingestellten Position des Verkleidungselements verhindern und ein unbefugtes Verlagern des Verkleidungselements zumindest erheblich erschweren. Vorteilhafterweise enthalten die Sicherungsmittel wenigstens eine Schraube, welche gleichfalls einen von einer Fuge aus zugänglichen und damit verdeckt liegenden Werkzeugansatz aufweisen. Eine solche Sicherungsschraube ist vorzugsweise in dem Verkleidungselement, vorzugsweise einer Randleiste, drehbar gelagert und geführt und greift in von der zuvor eingestellten Position des Verkleidungselements abhängiger und damit nicht von vornherein fest vorgegebener Gegenposition in die Traganordnung ein.

Die Erfindung ist nachfolgend anhand bevorzugter Ausführungsbeispiele unter Bezugnahme auf die Abbildungen noch eingehend veranschaulicht. Dabei zeigt:
- Fig. 1: eine Wandverkleidung mit mehreren Verkleidungsmodulen,
- Fig. 2: eine Rückseitenansicht eines Verkleidungsmoduls,
- Fig. 3: einen vergrößerten Ausschnitt einer Rückseitenansicht,
- Fig. 4: eine Seitenansicht in Schnittdarstellung,
- Fig. 5: eine Rückseitenansicht eines Verkleidungsmoduls mit vertikaler Längsachse.

Fig. 1 zeigt schematisch einen Ausschnitt aus einer Wandverkleidung mit einer Mehrzahl von plattenförmigen Verkleidungsmodulen P11, P21, P31, P12, P22, ..., welche in einer x-z-Ebene eines mit eingezeichneten x-y-z-Koordinatensystems nebeneinander, vorzugsweise in einem regelmäßigen Raster, angeordnet sind. Die x- und y-Koordinaten seien als Horizontalrichtungen, die z-Koordinate als Vertikalrichtung angenommen. Eine Wandfläche WA bilde eine x-z-Ebene. Oberhalb des Verkleidungsmoduls P22 ist für ein weiteres Verkleidungsmodul eine Traganordnung mit Elementen TG und TZ an der Wandfläche WA befestigt. Die Elemente TG, TZ der Traganordnung können beispielsweise Abschnitte von Leisten bilden. Vorteilhafte Ausführungsbeispiele zu diesen Elementen der Traganordnung sind nachfolgend noch im Detail beschrieben. Beispielsweise können die Elemente TZ als Falzleisten ausgeführt sein und die Elemente TG Gegenstrukturen GS, welche zum Eingriff mit Haltestrukturen an einem Verkleidungsmodul ausgebildet sind, enthalten. Mit unterbrochener Linie ist ein mit P32 gekennzeichneter Umriss eines in die in Fig. 1 sichtbaren Elemente TG, TZ der Traganordnung einzuhängendes weiteres Verkleidungsmodul angedeutet. Nach Einhängen des Verkleidungsmoduls sind die Elemente der Traganordnung für den Betrachter vollständig verdeckt. Benachbarte Verkleidungsmodule sind in zur Wandfläche WA paralleler Richtung horizontal durch vertikale Fugen NV und vertikal durch horizontale Fugen NH voneinander beabstandet. Die Breite der Fugen NH, NV ist klein gegen die Querabmessungen der Verkleidungsmodule und liegt in der Größenordnung von 4 mm bis 20 mm. Das Raster der Fugen NV, NH kann auch anders gestaltet sein. Insbesondere können die Querabmessungen in x- und z-Richtung für verschiedene Module unterschiedlich sein. Die Verkleidungsmodule weisen mit Vorderseiten VF dem Betrachter bzw. einem Raum zu. Die Vorderseite ist durch die Optik der Nuten bestimmende Seitenkanten SK, Oberkanten OK und Unterkanten UK der Verkleidungsmodule begrenzt.

Fig. 2 zeigt in Schrägansicht von hinten ein Ausführungsbeispiel eines Verkleidungsmoduls, welches in dieser Darstellung andere Längen-Höhen-Verhältnisse als die Verkleidungsmodule im Beispiel nach Fig. 1 besitzt. Fig. 3 zeigt in gegenüber Fig. 2 vergrößerter Darstellung einen Ausschnitt einer Rückseitenansicht eines Verkleidungsmoduls an einem in horizontaler x-Richtung liegenden Endbereich des Verkleidungsmoduls mit Blickrichtung senkrecht zur Plattenfläche. Fig. 4 zeigt eine Schnittansicht entlang IV - IV von Fig. 3 mit Blick parallel zur horizontalen x-Richtung.

Das Verkleidungsmodul enthält auf der der Wand WA abgewandten und dem Raum bzw. dem Betrachter zugewandten Seite eine Frontplatte FP, deren sichtbare Vorderseite VF durch eine Dekorschicht gebildet sein kann. Die Frontplatte FP besteht in bevorzugter Ausführung zumindest überwiegend aus einem nicht brennbaren, insbesondere mineralischen Material und ist vorzugsweise als Gipsfaserplatte ausgeführt. Auf der der Wand WA zugewandten Rückseite der Frontplatte FP ist in bevorzugter Ausführung ein Modulaufbau vorgesehen, welcher zwischen der Rückseite der Frontplatte FP und einer Rückenplatte RP eine Kammer SD aufweist, welche eine Schalldämmeinrichtung bildet und bevorzugt mit einem Fasermaterial gefüllt ist. Ein Wandverkleidungsmodul mit einer solchen schalldämmenden Einrichtung ist aus dem eingangs genannten Stand der Technik an sich bekannt. Die Frontplatte FP enthält für ein schalldämmendes Wandverkleidungsmodul vorteilhafterweise eine Mehrzahl von Durchbrüchen, insbesondere Bohrungen, geringen Querschnitts. Die Rückenplatte RP ist typischerweise geschlossen. Die Kammer der schalldämmenden Einrichtung SD ist seitlich durch Randleisten abgeschlossen, welche einen umlaufenden Rahmen hinter der Frontplatte FP bilden. Die Randleisten sind vorzugsweise um ein geringes Maß von wenigen Millimetern gegen die Oberkanten OK, Unterkanten UK und Seitenkanten SK der Frontplatte zurück versetzt. Die Randleisten OL, UL, SL weisen mit Außenflächen OF, UF, SF den Fugen NH bzw. NV zu. Die Randleisten OL, UL, SL sind fest mit der Frontplatte FP verbunden, beispielsweise verklebt und/oder verschraubt. Die Rückenplatte RP ist in dem skizzierten Beispiel in Nuten der Randleisten eingesetzt und auf diese Weise in definierter Position hinter der Frontplatte FP gehalten. Rückenplatte und Randleisten bestehen vorzugsweise aus Gipsfasermaterial.

An der der Wand zuweisenden Rückseite RF der Rückenplatte RP sind Haltestrukturen in Form von oberen Halteleisten HL und unteren Halteleisten HZ befestigt. Die Halteleisten HL, HZ sind vorteilhafterweise mit der Rückenplatte RP verklebt und/oder verschraubt. Die oberen Halteleisten HL können zusätzlich entlang ihrer Oberkante mit der oberen Randleiste OL verklebt sein. Positionen von Befestigungsschrauben zwischen Rückenplatte RP und Haltestrukturen HL bzw. HZ sind mit BS bezeichnet.

In Fig. 2 und 3 sind zusätzlich die Elemente TG, TZ der Tragkonstruktion eingezeichnet, welche aber nicht Teil des Verkleidungsmoduls sind, sondern an Schraubenpositionen BW mit der Wand WA verschraubt sind.

Leistenelemente TZ der Traganordnung sind in dem skizzierten bevorzugten Beispiel als Falzleisten mit in x-Richtung verlaufender Falzrichtung ausgeführt. Die Halteleisten HZ der Haltestrukturen sind gleichfalls als Falzleisten ausgeführt, welche bei in die Traganordnung eingehängtem Verkleidungsmodul einen Falzeingriff FA mit den Falzleisten TZ bilden. Der Falzeingriff FA sichert das Verkleidungsmodul gegen horizontales Abheben von der Wandfläche WA. Die Haltewirkung des Falzeingriffs FA in y-Richtung ist in verschiedenen Höhenpositionen des Verkleidungsmoduls relativ zu der an der Wand WA befestigten Traganordnung gegeben, so dass bei gegebenem Falzeingriff das Verkleidungsmodul innerhalb eines Verstellbereichs unterschiedliche Höhenpositionen einnehmen kann.

Von besonderer Bedeutung ist ein Halteeingriff zwischen den oberen Halteleisten HL des Verkleidungsmoduls und den Tragleisten TG der Traganordnung. Bei dem Halteeingriff zwischen den oberen Halteleisten HL des Verkleidungsmoduls und den Tragleisten TG der Traganordnung erfolgt neben einer Festlegung des Verkleidungsmoduls gegen Abheben von der Wand WA in y-Richtung auch ein Abstützen des Gewichts des Verkleidungsmoduls in z-Richtung gegen die Traganordnung sowie eine Feinjustierung der Vertikalposition des Verkleidungsmoduls relativ zu der an der Wand WA befestigten Traganordnung.

Für die vertikale Feinjustierung der Höhenposition des Verkleidungsmoduls relativ zu der Traganordnung sind in der Halteleiste HL Verstellmittel vorgesehen, mittels welcher bei in die Traganordnung eingehängtem Verkleidungsmodul eine solche Höhenverstellung möglich ist.

Die Mittel zur Höhenverstellung enthalten beispielsweise in der bevorzugten skizzierten Ausführungsform eine in der Halteleiste HL eingesetzte Hülse HU, innerhalb welcher ein Verstellelement VE höhenverstellbar ist. Das Verstellelement VE stützt sich an einer Gegenstruktur GS, welche über die Tragleiste TG in bezüglich der Wand fester vertikaler Position angeordnet ist, vertikal ab. Das Verstellelement VE ist, wie in Fig. 3 durch den Doppelpfeil angedeutet, innerhalb der Hülse HU vertikal verlagerbar, wodurch sich das Verkleidungsmodul relativ zu der Traganordnung in der Höhe verstellen läßt.

Die Verstellmittel besitzen einen Werkzeugansatz WZ, über welchen die Verstellmittel mittels eines Werkzeugs, beispielsweise eines abgewinkelten Imbus-Schlüssels WS, betätigbar sind. Der Werkzeugansatz ist mit WZ bezeichnet und in Fig. 4 als Vierkant dargestellt. Der Werkzeugansatz WZ ist um eine Drehachse DA drehbar. Die Drehachse DA verläuft in x-Richtung und somit parallel zur Plattenfläche der Frontplatte FP und senkrecht zu der Randleiste SL und durch diese Randleiste hindurch. Der Werkzeugansatz WZ ist im skizzierten Beispiel innerhalb der Halteleiste HL um die Drehachse DA drehbar angeordnet und durch eine Bohrung WO in der Randleiste SL für das Werkzeug WS zugänglich. Da die Halteleiste HL in von der Höhenverstellung unabhängiger fester räumlicher Zuordnung zu der seitlichen Randleiste SL festgelegt ist, ist durch die Bohrung WO immer eine einfache und zuverlässige Führung des Werkzeugs WS zum Eingriff in den Werkzeugansatz WZ und zum Drehen des Werkzeugansatzes WZ gewährleistet. Der Werkzeugansatz WZ kann aufgrund der festen räumlichen Zuordnung der Halteleiste HL bzw. der Verstellmittel zu dem Verkleidungsmodul auch in die seitliche Randleiste SL hinein ragen, ist aber vorzugsweise gegen die Außenfläche SF der seitlichen Randleiste SL in Richtung der Plattenmitte vertieft angeordnet. Das Werkzeug WS kann in eine vertikale Fuge NV zwischen benachbarten Verkleidungsmodulen gegen die Drehachse DA verkippt eingeführt und in Eingriffslage gedreht und in die Öffnung WO eingeführt werden, um nach Eingriff in den Werkzeugansatz WZ die Verstellmittel zu betätigen.

Die Verstellmittel sind an sich in unterschiedlichen Ausführungen bekannt und können insbesondere eine in einer Außenhülse HU vertikal geführte Innenhülse VE als Verstellelement enthalten, wobei eine vertikale Verlagerung des Verstellelements beispielsweise durch eine exzentrisch um die Drehachse DA verlaufende Steuerkurve oder über ein Zahn- oder Wendelgetriebe oder über eine Keilfläche erfolgen kann. Entsprechende Verstellmittel sind als solche bekannt. Um das Aushängen auch eines innerhalb einer Flächenverkleidung an allen Seiten von anderen Verkleidungsmodulen umgebenen Verkleidungsmoduls aus dem Wandverband zu ermöglichen, ist vorteilhafterweise eine vertikale Überdeckung zwischen Haltestrukturen in der oberen Halteleiste HL und Gegenstrukturen GS in der Tragleiste TG auf ein Maß beschränkt, welches kleiner ist als die doppelte Höhe einer horizontalen Fuge NH, so dass beispielsweise ein Verkleidungselement, welches ausgetauscht werden soll, über die Verstellmittel abgesenkt, danach durch Anheben aus dem Vertikaleingriff zwischen den Haltestrukturen in der Halteleiste HL und den Gegenstrukturen GS gelöst, mit der Oberkante leicht nach außen gekippt und danach aus dem Falzeingriff FA der Halteleiste HZ und der Tragleiste TZ gelöst wird.

Um ein unbeabsichtigtes oder unbefugt mutwilliges Aushängen eines Verkleidungsmoduls aus der Einhängung in die Traganordnung zu verhindern oder zumindest zu erschweren, können vorteilhafterweise Sicherungsmittel zwischen dem Verkleidungsmodul und der Traganordnung vorgesehen sein. In vorteilhafter Ausführung ist hierzu vorgesehen, dass solche Sicherungsmittel gleichfalls an für den Betrachter verdeckter Position angeordnet und über Fugen zwischen benachbarten Verkleidungsmodulen zugänglich sind. Vorzugsweise sind solche Sicherungselemente über die vertikal verlaufenden Fugen NV zwischen in horizontaler Richtung benachbarten Verkleidungsmodulen mittels eines Werkzeugs zugänglich. In vorteilhafter Ausführung können solche Sicherungsmittel beispielsweise eine Sicherungsschraube SS enthalten, welche durch eine Bohrung SO in der Randleiste SL hindurch führt und in die fest mit der Wand WA verbundene Tragleiste TZ eingreift. Die Eingriffsposition der Sicherungsschraube SS in die Tragleiste TZ ist in Fig. 3 und Fig. 4 mit SP bezeichnet. Diese Eingriffsposition ist wegen der Höhenverstellbarkeit des Verkleidungsmoduls über die Verstellmittel nicht von vorn herein festgelegt und daher an der Tragleiste TZ nicht vorbereitet und ergibt sich erst nach erfolgter Höhenjustierung des Verkleidungsmoduls mittels der Verstellmittel. Die sich dann in Verlängerung der Achse der Bohrung SO ergebende Eingriffsposition der Sicherungsschraube SS in die Tragleiste TZ ist in Fig. 3 und Fig. 4 mit SP bezeichnet.

Während in den vorangegangenen Beispielen die langen Kanten der Verkleidungsmodule im wesentlichen horizontal verlaufen, zeigt Fig. 5 ein Beispiel eines Verkleidungsmoduls mit langen Kanten in vertikaler z-Richtung. Die Halteleisten VL, VH, welche wiederum z. B. über Befestigungsschrauben BS an der Rückseite einer Rückenplatte des Verkleidungsmoduls befestigt sind, sind vorteilhafterweise jeweils nur einfach vorhanden und im wesentlichen über die gesamte Breite des Moduls in x-Richtung zwischen den vertikalen seitlichen Randleisten SV durchgehend. In gleicher Weise sind die an einer Wandfläche z. B. über Befestigungselemente BW befestigbaren oberen und unteren Tragleisten TV und VZ nur einfach vorhanden und im wesentlichen zwischen den in x-Richtung gegenüber liegenden Randleisten SV durchgehend ausgeführt. Die obere Halteleiste VL nimmt beide in x-Richtung entgegen gesetzt randnah angeordneten Verstellmittel auf, welche in zu dem vorangegangenen Beispiel gleicher Art mit über eine Öffnung WO und einem Werkzeugansatz WZ verstellbarem Verstellelement VE und Gegenelement GS ausgeführt sein können. Sicherungsschrauben SS, welche wiederum durch Öffnungen SO in den Randleisten hindurch in die Tragleiste VZ einschraubbar sind, können bei dieser Anordnung mit in vertikaler z-Richtung langgestrecktem Verkleidungsmodul zusätzlich eine Stabilisierung des Verkleidungsmoduls gegen Verkippen um eine senkrecht zur Zeichenebene der Fig. 3 verlaufende Kippachse dienen. Eine kurze obere Randleiste ist mit OV bezeichnet.

Vorzugsweise sind Verstellmittel und Sicherungsmittel jeweils an beiden in x-Richtung gegenüber liegenden Endbereichen eines Verkleidungsmoduls in im wesentlichen symmetrischer Anordnung vorgesehen.

## Patentansprüche

1. Wandverkleidungssystem mit einer an einer Wand befestigbaren Traganordnung und mit einer Mehrzahl von durch Fugen getrennten plattenförmigen Verkleidungsmodulen (P11, P21, ...), welche jeweils eine eine Vorderseite (VF) bildende Frontplatte (FP) und an ihrer der Wand (WA) zuweisenden Rückseite (RF) Haltestrukturen (HL, HZ) aufweisen, wobei die Haltestrukturen zum Einhängen des Verkleidungsmoduls in Gegenstrukturen (GS, TZ) der Traganordnung ausgebildet sind, wobei die Haltestrukturen Verstellmittel (HU, VE) enthalten, welche für eine Höhenverstellung des über die Haltestrukturen in die Gegenstrukturen eingehängten Verkleidungsmodul betätigbar sind, und dass die Verstellmittel einen Werkzeugansatz (WZ) aufweisen, wobei der Werkzeugansatz (WZ) zur Betätigung der Verstellmittel (HU, VE) von der Seite einer vertikalen Fuge (NV) zwischen benachbarten Verkleidungsmodulen (P11, P21, ...) zugänglich
**dadurch gekennzeichnet,**
**dass** der Werkzeugansatz (WZ) bezüglich des Verkleidungsmoduls in von der Höhenverstellung unabhängiger Position angeordnet ist.

2. System nach Anspruch 1, **dadurch gekennzeichnet, dass** der Werkzeugansatz (WZ) um eine senkrecht zur Fugenrichtung (z) und parallel zur Plattenfläche des Verkleidungsmoduls verlaufende Drehachse (DA) drehbar ist.

3. System nach Anspruch 1, **dadurch gekennzeichnet, dass** die Drehachse (DA) horizontal (x) ausgerichtet ist.

4. System nach einem der Ansprüche 1 bis 3, **dadurch gekennzeichnet, dass** an dem Verkleidungsmodul entlang der Fuge (NV) eine der Wand zuweisende Randleiste (SL) angeordnet ist.

5. System nach Anspruch 2 und 4, **dadurch gekennzeichnet, dass** die Drehachse (DA) durch die Randleiste (SL) verläuft.

6. System nach Anspruch 5, **dadurch gekennzeichnet, dass** der Werkzeugansatz (WZ) gegen die der Fuge (NV) zuweisende Fläche (FF) der Randleiste (SL) von der Fuge weg vertieft angeordnet ist.

7. System nach einem der Ansprüche 1 bis 6, **dadurch gekennzeichnet, dass** die Verstellmittel ein über den Werkzeugansatz (WZ) relativ zu der Frontplatte (FP) höhenverstellbares Stützelement (VE) enthalten.

8. System nach einem der Ansprüche 1 bis 7, **dadurch gekennzeichnet, dass** die Verstellmittel in über den Werkzeugansatz eingestellten Positionen kraftschlüssig selbsthaltend ausgeführt sind.

9. System nach einem der Ansprüche 1 bis 8, **dadurch gekennzeichnet, dass** Verstellmittel (VE) an zwei horizontal (x) entgegen gesetzten Endbereichen eines Verkleidungsmoduls vorgesehen sind.

10. System nach Anspruch 1, **dadurch gekennzeichnet, dass** die Haltestrukturen Sicherungsmittel (SS) zur Positionssicherung des Verkleidungsmoduls relativ zu der Traganordnung enthalten.

11. System nach Anspruch 10, **dadurch gekennzeichnet, dass** die Sicherungsmittel über eine Fuge (NV) zwischen benachbarten Verkleidungsmodulen zugänglich sind.

12. System nach Anspruch 10 oder 11, **dadurch gekennzeichnet, dass** die Sicherungsmittel eine Sicherungsschraube (SS) enthalten, welche an vorgegebener Position an dem Verkleidungsmodul gehalten und an unterschiedlichen Positionen (SP) in die Traganordnung eingreifen kann.

13. System nach einem der Ansprüche 1 bis 12, **dadurch gekennzeichnet, dass** Haltestrukturen und/oder Gegenstrukturen Falzleisten (HZ, TZ) mit horizontaler (x) Falzrichtung enthalten.

14. System nach einem der Ansprüche 1 bis 13, **dadurch gekennzeichnet, dass** die Haltestrukturen und die Traganordnung (GS, TZ) vollständig durch die Frontplatte (FP) verdeckt angeordnet sind.

15. System nach einem der Ansprüche 1 bis 14, **dadurch gekennzeichnet, dass** die Frontplatte (FP) des Verkleidungsmoduls durch eine Gipsfaserplatte gebildet ist.

16. System nach einem der Ansprüche 1 bis 15, **dadurch gekennzeichnet, dass** das Verkleidungsmodul hinter der Frontplatte eine Schalldämmeinrichtung (SD) aufweist.

## Claims

1. Wall cladding system having a supporting arrangement which can be fastened to a wall and having a plurality of panel-shaped cladding modules (P11, P21, ...) which are separated by joints and which each have a front panel (FP) forming a front side (VF) and retaining structures (HL, HZ) on their rear side (RF) facing the wall (WA), the retaining structures being designed to suspend the cladding module in counter-structures (GS, TZ) of the supporting arrangement, the retaining structures containing adjusting means (HU, VE) which can be actuated for adjusting the height of the cladding module suspended in the counter-structures by the retaining structures, and the adjusting means having a tool attachment (WZ), it being possible to access the tool attachment (WZ) from the side of a vertical joint (NV) between adjacent cladding modules (P11, P21, ...) in order to actuate the adjusting means (HU, VE),
**characterized in that**
the tool attachment (WZ) is arranged with respect to the cladding module in a position that is independent of the height adjustment.

2. System according to claim 1, **characterized in that** the tool attachment (WZ) can be rotated about an axis of rotation (DA) that extends perpendicularly to the joint direction (z) and in parallel with the panel surface of the cladding module.

3. System according to claim 1, **characterized in that** the axis of rotation (DA) is oriented horizontally (x).

4. System according to any of claims 1 to 3, **characterized in that** an edge strip (SL) facing the wall is arranged on the cladding module along the joint (NV).

5. System according to claims 2 and 4, **characterized in that** the axis of rotation (DA) extends through the edge strip (SL).

6. System according to claim 5, **characterized in that** the tool attachment (WZ) is arranged so as to be recessed away from the joint against the surface (FF) of the edge strip (SL) that faces the joint (NV).

7. System according to any of claims 1 to 6, **characterized in that** the adjusting means contain a support element (VE) of which the height can be adjusted relative to the front panel (FP) by means of the tool attachment (WZ).

8. System according to any of claims 1 to 7, **characterized in that** the adjusting means are designed so as to be self-retaining, in a force-locking manner, in positions set by means of the tool attachment.

9. System according to any of claims 1 to 8, **characterized in that** adjusting means (VE) are provided at two horizontally (x) opposite end regions of a cladding module.

10. System according to claim 1, **characterized in that** the retaining structures contain securing means (SS) for securing the position of the cladding module relative to the supporting arrangement.

11. System according to claim 10, **characterized in that** the securing means are accessible via a joint (NV) between adjacent cladding modules.

12. System according to either claim 10 or claim 11, **characterized in that** the securing means contain a securing screw (SS) which is retained at a predetermined position on the cladding module and can engage in the supporting arrangement at different positions (SP).

13. System according to any of claims 1 to 12, **characterized in that** retaining structures and/or counter-structures contain folding strips (HZ, TZ) that have a horizontal (x) folding direction.

14. System according to any of claims 1 to 13, **characterized in that** the retaining structures and the supporting arrangement (GS, TZ) are arranged so as to be completely concealed by the front panel (FP).

15. System according to any of claims 1 to 14, **characterized in that** the front panel (FP) of the cladding module is formed by a gypsum fiber panel.

16. System according to any of claims 1 to 15, **characterized in that** the cladding module has a sound insulation device (SD) behind the front panel.

## Revendications

1. Système d'habillage de mur doté d'un ensemble de support pouvant être fixé à un mur et d'une pluralité de modules d'habillage (P11, P21, ...) en forme de plaques séparés par des jointures, lesdits modules d'habillage comprenant chacun une plaque frontale (FP) formant une face avant (VF) et des structures de support (HL, HZ) sur leur face arrière (RF) tournée vers le mur (WA), les structures de support étant conçues pour accrocher le module d'habillage dans les contre-structures (GS, TZ) de l'ensemble de support, les structures de support comportant des moyens de réglage (HU, VE) qui peuvent être actionnés pour un réglage en hauteur du module d'habillage accroché dans les contre-structures au moyen des structures de support, et que les moyens de réglage présentent un ensemble d'outils (WZ), ledit ensemble d'outils (WZ) étant prévu pour actionner les moyens de réglage (HU, VE) du côté d'une jointure (NV) verticale entre les modules d'habillage (P11, P21, ...) adjacents,
**caractérisé en ce**
**que** l'ensemble d'outils (WZ) est disposé dans une position indépendante du réglage en hauteur par rapport au module d'habillage.

2. Système selon la revendication 1, **caractérisé en ce que** l'ensemble d'outils (WZ) peut tourner autour d'un axe de rotation (DA) se déplaçant perpendiculairement à la direction de jointure (z) et parallèlement à la surface de plaque du module d'habillage.

3. Système selon la revendication 1, **caractérisé en ce que** l'axe de rotation (DA) est orienté horizontalement (x).

4. Système selon l'une des revendications 1 à 3, **caractérisé en ce qu'**un rebord (SL) tourné vers le mur est disposé le long de la jointure (NV) au niveau du module d'habillage.

5. Système selon la revendication 2 et 4, **caractérisé en ce que** l'axe de rotation (DA) se déplace à travers le rebord (SL).

6. Système selon la revendication 5, **caractérisé en ce que** l'ensemble d'outils (WZ) est disposé en profondeur de manière éloignée de la jointure (NV) contre la surface (FF) du rebord (SL) tournée vers la jointure (NV).

7. Système selon l'une des revendications 1 à 6, **caractérisé en ce que** les moyens de réglage sont dotés d'un élément de support (VE) réglable en hauteur par rapport à la plaque frontale (FP) au moyen de l'ensemble d'outils (WZ).

8. Système selon l'une des revendications 1 à 7, **caractérisé en ce que** les moyens de réglage sont réalisés de manière autoportante par liaison de force dans des positions réglées au moyen de l'ensemble d'outils.

9. Système selon l'une des revendications 1 à 8, **caractérisé en ce que** des moyens de réglage (VE) sont prévus dans deux zones d'extrémité d'un module d'habillage qui sont opposées horizontalement (x).

10. Système selon la revendication 1, **caractérisé en ce que** les structures de support sont dotées de moyens de sécurité (SS) destinés à sécuriser la position du module d'habillage par rapport à l'ensemble de support.

11. Système selon la revendication 10, **caractérisé en ce que** les moyens de sécurité sont accessibles par le biais d'une jointure (NV) entre des modules d'habillage adjacents.

12. Système selon la revendication 10 ou 11, **caractérisé en ce que** les moyens de sécurité sont dotés d'une vis de fixation (SS) qui peut être soutenu sur le module d'habillage dans une position prédéterminée et venir en prise dans l'ensemble de support dans différentes positions (SP).

13. Système selon l'une des revendications 1 à 12, **caractérisé en ce que** les structures de support et/ou les contre-structures sont dotées de barres de pliage (HZ, TZ) présentant une direction de pliage horizontale (x).

14. Système selon l'une des revendications 1 à 13, **caractérisé en ce que** les structures de support et l'ensemble de support (GS, TZ) sont entièrement recouverts par la plaque frontale (FP).

15. Système selon l'une des revendications 1 à 14, **caractérisé en ce que** la plaque frontale (FP) du module d'habillage est formée par une plaque de plâtre renforcée de fibres.

16. Système selon l'une des revendications 1 à 15, **caractérisé en ce que** le module d'habillage présente un dispositif d'insonorisation (SD) à l'arrière de la plaque frontale.
